# DEMANDE DE BREVET EUROPEEN

(11) **EP 1 692 964 A1**
(43) Date de publication de la demande: **23.08.2006**
(21) Numéro de dépôt: 05368006.2
(22) Date de dépôt: 21.02.2005
(51) Int. Cl.: A46B 11/08, B05C 17/00

(54) **Dispositif adapté à l'application d'une matière fluide sur un corps naturel ou artificiel avec élément de chauffage**

(71) Demandeur: Ghizzardi, Jacques, 06440 Luceram (FR); Pivi, Omar, Riccione (RN) (IT)
(72) Inventeur: Ghizzardi, Jacques, 06440 Luceram (FR); Pivi, Omar, Riccione (RN) (IT)

(57) **Abrégé**

La matière fluide est chauffée dans la poignée du dispositif ou à proximité du pinceau ou de la spatule du dispositif par des dispositifs de chauffage contrôlés pour maintenir la matière fluide sur le pinceau ou sur la spatule à la température adaptée à l'application de la matière fluide sur le corps sélectionné.

## Description

Le présent dispositif se rapporte à un instrument approprié pour appliquer une matière fluide sur un corps naturel ou artificiel. Ledit instrument exécute l'application de la matière fluide au moyen d'un pinceau ou d'une spatule et ladite matière fluide peut être une peinture, un vernis, une laque décorative, une teinture pour cheveux ou tout autre matière similaire. Dans la suite de la présente description, ladite matière fluide sera simplement appelée "peinture(s)". Pour appliquer les peintures, on utilise des spatules métalliques ou en matière plastique ou encore des pinceaux avec des poils de différentes natures et plus ou moins souples et il arrive que, à cause de la fluidité et de la "capacité d'étalement" insuffisantes de la majorité des peintures, associées éventuellement à une température ambiante inadaptée, l'application s'avère difficile et les résultats non satisfaisants. L'instrument selon le présent dispositif remédie aux inconvénients susmentionnés. Avec cet instrument, la matière fluide est chauffée à l'intérieur de la poignée ou à proximité de la fixation du pinceau ou de la spatule à l'une des extrémités de la poignée proprement dite, et des dispositifs de chauffage contrôlés maintiennent la matière fluide à la température adaptée pour l'application sur le corps sélectionné. Lesdits dispositifs de chauffage contrôlés peuvent faire appel à une source d'énergie intégrée dans l'instrument, par exemple une résistance électrique ou un flux de fluide chaud, même s'il s'est avéré que la solution la plus simple et la plus économique pour réaliser et utiliser l'instrument consiste à prévoir l'utilisation d'une source de chaleur extérieure à l'instrument et réalisée sous la forme d'un bac dans lequel un liquide est maintenu à la température requise par le biais de dispositifs adaptés connus, électriques, à gaz, à circulation d'eau chaude, liquide dans lequel on peut maintenir immergées simultanément les poignées de plusieurs instruments, chacun servant de récipient rempli de la même peinture que les autres ou d'une autre peinture.La source d'énergie thermique qui chauffe le liquide dans le bac est une résistance électrique placée sous ou dans le bac proprement dit, ou encore un fluide chaud qui circule dans un serpentin placé sur la périphérie du bac ou bien encore une flamme à gaz allumée sous le bac. Selon une exécution de l'instrument, une de ses extrémités comporte un élément amovible dans lequel sont incorporées les racines des poils du pinceau ou une extrémité de la spatule et dans lequel sont creusés des canaux permettant de transférer la peinture de l'intérieur du récipient jusqu'aux poils du pinceau ou à la surface de la spatule. L'apport de chaleur au dispositif de chauffage est contrôlé pour s'interrompre lorsque le dispositif a atteint la température requise, en fonction des caractéristiques de la peinture et de la température ambiante, ainsi que de l'effet souhaité. Une autre possibilité encore consiste à réaliser l'apport de chaleur par le biais d'un fluide chauffé dans une première chambre au contact du récipient contenant la peinture à appliquer en la faisant pénétrer dans la touffe de poils ou s'étaler sur l'extrémité de la spatule au moyen de trous adéquats pratiqués dans le récipient susmentionné. Les principaux avantages de cet instrument sont qu'il donne à la peinture la fluidité requise pour une application aisée et uniforme et un séchage rapide, réduisant ainsi la durée de l'opération. Il suffit de penser, par exemple, à la durée de la teinture et du séchage des cheveux, qui peut être de plusieurs heures par les moyens connus, alors qu'en utilisant l'instrument inventé, il est possible de la réduire considérablement. Nous allons maintenant expliquer le dispositif plus en détail à l'aide d'exemples de réalisation et de dessins, dans lesquels la :
- Fig. 1 est une première vue latérale, la
- Fig. 2 une vue en perspective, la
- Fig. 3 une deuxième vue latérale, la
- Fig. 4 une première vue d'ensemble, la
- Fig. 5 une deuxième vue d'ensemble, la
- Fig. 6 une première vue partielle, la
- Fig. 7 une deuxième vue partielle, la
- Fig. 8 une troisième vue d'ensemble et la
- Fig. 9 une troisième vue partielle.

La Fig. 1 montre un instrument A1 qui comprend un pinceau 2A comprenant un élément 3A qui se visse sur un collet fileté prévu à l'extrémité supérieure de la poignée 4A et comprenant un pinceau 5A, l'élément 3A étant doté de canaux 6A qui relient l'intérieur de la poignée à la partie de l'élément 3A dans laquelle sont fixés les poils du pinceau, de manière que la peinture contenue dans la poignée 4A parvienne jusqu'au pinceau. A l'extrémité inférieure de la poignée, il est prévu une ouverture qui sert à remplir l'instrument avec la peinture souhaitée et qui se ferme ou s'ouvre en vissant ou dévissant le bouchon fileté 7A. La poignée 4A est en matière plastique transparente et est dotée sur sa surface externe de crans gradués 8A de manière que l'opérateur puisse contrôler la quantité de peinture présente dans l'instrument pendant le travail. La Fig. 2 montre un bac 9A qui peut être rempli d'eau qui sera amenée à la température souhaitée par une résistance électrique, non indiquée, qui est intégrée dans la base 9A du bac. 9C indique un thermomètre qui indiquera la température de l'eau et 9D un thermostat qui coupera l'alimentation en énergie de la résistance électrique lorsque l'eau aura atteint la température souhaitée. La Fig. 3 montre les pinceaux 5A de trois instruments similaires 1A, contenant tous dans la poignée une même peinture, partiellement immergés dans le bac 9A contenant de l'eau A10 à la température souhaitée. La fig. 4 montre un instrument 1 dans lequel les racines des poils en nylon 2 et une résistance électrique 3 sont incorporées dans un même bloc métallique. Les fils électriques 5 et 6 sont reliés de façon conviviale aux extrémités de la résistance électrique 3, en traversant la poignée de l'instrument et en sortant par l'extrémité supérieure, et ils sont reliés à une batterie 7 située dans une caisse distincte. A l'extérieur de la caisse, il est prévu un bouton-poussoir 9 pour ouvrir et fermer le circuit des fils électriques 5 et 6, cependant qu'un thermocouple 10 au contact du bloc métallique 4 interrompt le circuit électrique lorsque la température dudit bloc atteint une valeur prédéterminée. La figure 5 montre un instrument 11 dans lequel la touffe des poils métalliques 12 et l'extrémité d'une résistance électrique 13 sont incorporés dans un même bloc d'aluminium 14. La résistance électrique est alimentée au moyen d'un câble électrique 15, avec une fiche 16 pour le raccordement à une prise de l'installation électrique, en passant par un transformateur électrique 17 et un potentiomètre 18 qui permet de contrôler, au moyen du curseur 18A, la quantité d'énergie électrique qui arrive jusqu'à la résistance et, par conséquent, la température de la touffe de poils du pinceau. La Fig. 6 montre un pinceau 19 dont la tête 20 s'encastre une fente du manche 21 au moyen de l'extension 22. Ladite tête comporte une première chambre 23 pleine d'huile minérale dans laquelle se trouve une résistance électrique, non indiquée, qui est reliée à une source appropriée d'énergie électrique extérieure à l'instrument par le biais des fils électriques 24 et 25. Un thermomètre 26 indique la température que l'huile atteint dans la chambre 23 et une seconde chambre est dotée d'un collet avec bouchon 28 pour contenir un liquide, par exemple un solvant, utile ou nécessaire lorsqu'on utilise le pinceau. Ce liquide passe dans les touffes de poils 29 par le biais de trous appropriés 30 (non visibles dans la figure) situés dans la paroi inférieure de la seconde chambre 27. La Fig. 7 montre un pinceau 29 semblable à celui illustré dans la Fig. 6 mais dans lequel la chaleur requise pour maintenir au chaud le liquide de la seconde chambre est fournie par un courant d'eau chaude F1 que l'on fait circuler dans la première chambre 23 en provenance d'une source d'eau chaude traditionnelle et qui va ensuite se déverser F2 dans un évier situé à proximité. Dans cette exécution aussi, un solvant contenu dans la chambre 27 passe dans la touffe de poil 29 à travers les trous 30. La Fig. 8 montre un outil 11 semblable à celui illustré dans la fig. 5, mais dans lequel, à la place du pinceau 12, on a prévu une spatule en acier 32. La Fig. 9 montre un outil 33 semblable à l'outil 19 illustré dans la Fig. 6, mais dans lequel la chambre 23 pleine de liquide chauffé par la résistance électrique non indiquée est directement en contact avec un bloc d'aluminium 34 dans lequel sont fixés les racines de la touffe de poils 29.

### Descriptif

Des centaines de microfibres forment des microfibres qui à leur tour forment des corticales qui forment le cortex.

Au centre du cortex, le canal médullaire

Entre les fibres corticales et la couche squameuse

### substance cimentante

La couleur est déterminée en particulier :

| | | | |
|---|---|---|---|
| Eu/mélanine | noir/marron | | mélokératine |
| Phaeo/mélanine | jaune | | |
| | | Noeud conducteur | |
| Erythro/mélanine | rouge | | |

### LE CHEVEU

### Au microscope,

La santé dépend de :
1. Tout l'organisme
2. Facteurs hormonaux
3. Alimentation
4. Stress
5. Agents atmosphériques environnementaux

### Conditions physiques :

- clarté du regard
- couleur de la peau
- brillant des cheveux

Les cheveux sont comme des révélateurs de l'état de santé des cellules :
Structure
   Substance constitutive du cheveu
   Kératine (protéine) - polypeptides - particules plus petites d'aminoacides
   Ensemble de polypeptides
   Fibroprotéines (kératine)

Dans la kératine, il y 17 aminoacides à l'intérieur de la fibre et dans la substance conservatrice.
1. alanine
2. arginine
3. acide aspartique
4. acide glutamique
5. acide amino-acétique
6. histidine
7. isoleucine
8. leucine
9. méthionine
10. phénylalanine
11. proline
12. sérine
13 s-urboxyméthylcystéine
14. lysine
15 thréonine
16. tyrosine
17. valine

### En profondeur de la peau :

125 000 glandes sébacées produisent 1 g de liquide lubrifiant chaque jour.

Celui-ci se mélange à la sueur et crée une gaine acide protectrice qui enveloppe notre corps efficacement à la base des cheveux.

La santé des cheveux dépend du "terrain" sur lequel ils poussent.

Les dommages sont extérieurs :
1. lumière du soleil riche en rayons ultraviolets
2. eau salée
3. la poussière et le vent peuvent créer des problèmes pour l'équilibre du cheveu
4. pollution atmosphérique
chaîne polypeptides et en spirale (euca alfa) dextrogyre
trois de ces eucas forment : fibroprotéines
fibroprotéines forment : microfibres

## Revendications

1. Dispositif (1, 1A, 11) approprié pour appliquer une matière fluide sur un corps naturel ou artificiel au moyen d'un pinceau ou d'une spatule (32) **caractérisé en ce que** la matière fluide est chauffée dans la poignée de l'instrument ou à proximité du pinceau ou de la spatule de l'instrument par des dispositifs de chauffage contrôlés pour maintenir la matière fluide sur le pinceau ou sur la spatule à la température adaptée pour appliquer la matière fluide sur le corps à travailler.

2. Dispositif selon la revendication 1 **caractérisé en ce que** la poignée (4A) est creuse de manière à servir de récipient pour la matière fluide et comporte à l'une de ses extrémités un pinceau (2, 5A, 29) ou une spatule (32) et à l'autre un bouchon (7A) pour ouvrir et fermer le récipient.

3. Dispositif selon la revendication 2 **caractérisé en ce que** les dispositifs de chauffage contrôlés sont un bac (9A) dans lequel un liquide (10A) est maintenu à ladite température adéquate et que la poignée d'un ou plusieurs instruments peut être maintenue immergée pour amener la matière fluide à ladite température adéquate.

4. Dispositif selon la revendication 1 **caractérisé en ce que** les dispositifs de chauffage contrôlés sont un distributeur de chaleur (3, 13, 23) en contact avec les poils du pinceau ou avec la lame de la spatule (32).

5. Dispositif selon la revendication 1 **caractérisé en ce que** les dispositifs de chauffage contrôlés sont un distributeur de chaleur (3, 13, 23) qui reçoit de la chaleur d'une source d'énergie électrique (7) comprise dans l'instrument.

6. Instrument selon la revendication 1 **caractérisé en ce que** le distributeur de chaleur (13, F1) reçoit de la chaleur provenant d'une source de chaleur extérieure à l'instrument.

7. Dispositif selon la revendication 1 **caractérisé en ce que** le distributeur de chaleur est une chambre (23) qui contient un fluide chaud et qui est en contact avec un élément (34) dans lequel sont intégrées les racines des poils (29) du pinceau.

8. Dispositif selon les revendications 1 - 7 **caractérisé en ce que** les dispositifs de chauffage sont contrôlés pour interrompre l'apport de chaleur lorsque la température souhaitée est atteinte.

9. Dispositif selon les revendications 1 ― 8 **caractérisé en ce que** le distributeur de chaleur (25, 24-F1) est un fluide chauffé dans une première chambre (23) au contact d'une seconde chambre (27) contenant la matière fluide à appliquer en la faisant passer dans la touffe de cheveux (29) du pinceau au moyen de canaux appropriés (30) pratiqués dans la paroi inférieure de la seconde chambre (27).

10. Dispositif selon la revendication 7 **caractérisé en ce que** la source de chaleur est une résistance électrique.

11. Dispositif selon la revendication 7 **caractérisé en ce que** la source de chaleur est un fluide chaud (F1) que l'on fait circuler dans ladite première chambre (23).
